# EUROPÄISCHE PATENTSCHRIFT

(11) **EP 0 178 721 B1**
(45) Veröffentlichungstag und Bekanntmachung des Hinweises auf die Patenterteilung: **15.06.1988**
(21) Anmeldenummer: 85201601.3
(22) Anmeldetag: 03.10.1985
(51) Int. Cl.: B21D 11/06

(54) **Verfahren und Vorrichtung zum Herstellen wendelförmiger Rohre**
Method and device for manufacturing helical tubes
Procédé et dispositif pour la fabrication des tubes hélicoidaux

(30) Priorität: 19.10.1984 DE 3438398
(43) Veröffentlichungstag der Anmeldung: 23.04.1986
(73) Patentinhaber: METALLGESELLSCHAFT AG, 60015 Frankfurt (DE); EBENER GMBH, D-5439 Bad Marienberg (DE)
(72) Erfinder: Ebener, Ernst Dieter, D-5439 Bad Marienberg (DE); Mörtel, Hans Günter, D-6000 Frankfurt am Main 50 (DE); Hohmann, Friedrich Wilhelm, D-6070 Langen (DE); Zolnowski, Udo Kurt, D-6307 Linden 1 (DE)
(74) Vertreter: Rieger, Harald, Dr.

(56) Entgegenhaltungen:
- DE-A- 2 720 539
- DE-A- 2 747 844
- FR-A- 2 407 764
- FR-A- 2 440 787
- FR-A- 2 532 565
- GB-A- 2 069 896

## Beschreibung

Die Erfindung betrifft ein Verfahren zum Herstellen eines wendelförmigen Rohres aus einem geraden Rohr, welches wendelförmig über einen gedrehten Dorn gewickelt ist, wobei der Dorn zerlegbar ausgebildet ist und an seiner zylindrischen Oberfläche eine Wendelnut aufweist, in welche das Rohr beim Drehen des Dorns mittels verschiebbarer Rollen eingedrückt wird, und das wendelförmige Rohr vom zerlegten, im Durch- messer reduzierten Dorn abgezogen wird, sowie eine Vorrichtung hierzu.

Eine solches Verfahren und die zugehörige Vorrichtung kennt man aus FR-A-2 532 565, wobei der Dorn auf einem Wagen angeordnet ist und im Einsatz nicht nur gedreht sondern auch in Längsrichtung bewegt wird. Der Erfindung liegt die Aufgabe zugrunde, den Dorn nicht in Längsrichtung zu bewegen und sehr gleichmäßig gewendelte Rohre herzustellen. Beim eingangs genannten Verfahren geschieht dies erfindungsgemäß dadurch, daß die Rollen verschiebbar ausgebildet und mit einer den Dorn umgreifenden Vorschubhülse verbunden sind, wobei die Hülse beim Drehen des Dorns drehfest bleibt und axial verschoben wird.

Beim erfindungsgemäßen Verfahren werden die Vorschubhülse und die Rollen beim Biegevorgang parallel zur ortsfesten Achse des Dorns verschoben, dabei wird das Rohr in die Wendelnut des Dorns gedrückt, wodurch ein gleichmäßig gewendeltes Rohr erzeugt wird. Dieses Verfahren ermöglicht es auch, auf ein Erhitzen oder Erwärmen des geraden Rohres zum Erleichtern des Biegens zu verzichten. Zum Eindrücken des Rohres in die Wendelnut kann eine Rolle ausreichen, üblicherweise werden jedoch mehrere Rollen verwendet. Die Rollen sind zweckmäßigerweise an einer Verbindungsschiene drehbar befestigt, und die Verbindungsschiene ist mit der Vorschubhülse starr verbunden. Vorzugsweise weist die Vorschubhülse an ihrer Innenseite Gleitkugeln auf, die in der Wendelnut des Dorns laufen. Diese Gleitkugeln verringern die Reibung, wenn sich die Vorschubhülse dem Dorn entlang, ohne zu drehen, bewegt, während der Dorn durch einen Antrieb gedreht wird.

Ein Ausführungsbeispiel wird mit Hilfe der Zeichnung erläutert. Es zeigt :
Fig. 1 eine Teilansicht der Biegevorrichtung und
Fig. 2 einen Schnitt durch die Vorschubhülse und den Dorn nach der Linie 11-11 in Fig. 1 in vergrösserter Darstellung.

Die Biegevorrichtung weist einen langgestreckten, zylindrischen Dorn 1 auf, in dessen Oberfläche eine Wendelnut 2 eingearbeitet ist. In diese Nut 2 wird das wendelförmig zu biegende Rohr 3 mittels zweier Rollen 4 und 5 eingedrückt. Dabei wird das äußerste Ende des Rohres 3 durch ein aufgeschraubtes Klemmstück 6 auf dem Dorn festgehalten.

Der Dorn, der sich während des Biegevorgangs zwischen zwei Stützen 7, von denen zur Vereinfachung nur eine dargestellt ist, befindet, wird durch einen Motor 8 in Richtung des Pfeils 9 gedreht.

Die Achsen 4a und 5a der beiden Rollen 4 und 5 gehen von einer Verbindungsschiene 10 aus, die über eine Stange 11 mit einer Vorschubhülse 12 starr verbunden ist. Wie auch aus Fig. 2 zu ersehen ist, umgibt die Vorschubhülse 12 den Dorn 1 in einem geringen Abstand. In Vertiefungen 16 der Innenseits der Vorschubhülse 12 sitzen mehrere Gleitkugeln 13, deren Durchmesser so gewählt ist, daß sie mit geringer Reibung in der Wendelnut 2 laufen können. Wie aus Fig. 2 ersichtlich ist, werden die Kugeln 13 durch Spannschrauben 14 und Federn 15 in die Nut 2 gedrückt.

Durch eine ortsfeste Stützschiene 18, an der die Verbindungsschiene 10 entlang gleitet, ist dafür gesorgt, daß sich die Verbindungsschiene 10 nur parallel zum Dorn 1 in Richtung des Pfeils 19 bewegen kann, wobei hierzu auch die starre Verbindung zwischen der Verbindungsschiene 10 und der Vorschubhülse 12 beiträgt. Durch diese starre Kopplung ist auch die Vorschubhülse 12 nur in der Lage, sich beim Drehen des Dorns 1 in der Richtung des Pfeils 19 zu bewegen, ohne dabei selbst gedreht zu werden. Es ist natürlich an sich auch möglich, abweichend von der in Fig. 1 gegebenen Darstellung die drehfeste Bewegung der Vorschubhülse 12 in Pfeilrichtung 19 auf andere Weise herbeizuführen.

Beim Drehen des Dorns 1 in Richtung des Pfeils 9 wird durch die beschriebene Vorrichtung das Rohr 3 in die Wendelnut 2 eingedrückt und dabei selbst wendelförmig verformt. Um das fertiggebogene Rohr vom Dorn 1 zu lösen, ist dieser hohl und zerlegbar ausgebildet. In Fig. 2 ist zu sehen, wie der Dorn 1 aus vier Segmenten 1a, 1 b, 1c und 1d besteht, zwischen denen sich jeweils lösbare flache Einsatzstücke 20, 21, 22 und 23 befinden. Die Einsatzstücke sind durch Schrauben 24, von denen nur eine dargestellt ist, lösbar an einem benachbarten Segment befestigt. Nach Lösen der Schrauben 24 und Eindrücken der Einsatzstücke 20 bis 23 zum hohlen Innenraum 25 des Dorns 1 hin, zerfällt der Dorn in mehrere Einzelteile mit erheblich geringerem Durchmesser als der ursprüngliche Dorn, wobei diese Einzelteile dann leicht vom wendelförmig gebogenen Rohr entfernt werden können.

## Patentansprüche

1. Verfahren zum Herstellen eines wendelförmigen Rohres aus einem geraden Rohr (3), welches wendelförmig über einen gedrehten Dorn (1) gewickelt wird, wobei der Dorn zerlegbar ausgebildet ist und an seiner zylindrischen Oberfläche eine Wendelnut (2) aufweist, in welche das Rohr (3) beim Drehen des Dorns (1) mittels verschiebbarer Rollen (4, 5) eingedrückt wird, und das wendelförmige Rohr vom zerlegten, im Durchmesser reduzierten Dorn abgezogen wird, dadurch gekennzeichnet, daß die Rollen (4, 5) mit einer den Dorn (1) umgreifenden Vorschubhülse (12) verbunden sind, wobei die Hülse (12) beim Drehen des Dorns drehfest bleibt und axial verschoben wird.

2. Verfahren nach Anspruch 1, dadurch gekennzeichnet, daß das Rohr (3) mit Umgebungstemperatur in die Wendelnut (2) eingedrückt wird.

3. Vorrichtung zum Herstellen eines wendelförmigen Rohres aus einem geraden Rohr (3), mit einem drehbaren, zerlegbaren Dorn (1), der an seiner zylindrischen Oberfläche mit einer Wendelnut (2) versehen ist, und mit verschiebbaren Rollen (4, 5) zum Eindrücken des Rohrs in die Wendelnut, dadurch gekennzeichnet, daß die Rollen (4, 5) mit einer den Dorn (1) umgreifenden, drehfest und axial verschiebbar angeordneten Vorschubhülse (12) verbunden sind.

4. Vorrichtung nach Anspruch 3, dadurch gekennzeichnet, daß die Rollen (4, 5) zum Eindrücken des Rohres (3) an einer Verbindungsschiene (10) drehbar befestigt sind und die Verbindungsschiene mit der Vorschubhüise (12) starr verbunden ist.

5. Vorrichtung nach Anspruch 3 oder 4, dadurch gekennzeichnet, daß die Vorschubhülse (12) an der Innenseite Gleitkugeln (13) aufweist, die in der Wendelnut (2) laufen.

6. Vorrichtung nach Anspruch 4, dadurch gekennzeichnet, daß die Verbindungsschiene (10) entlang einer ortsfesten Stützschiene (18) geführt ist.

## Claims

1. Process for producing a helical tube from a straight tube (3), which is wound helically over a rotated mandrel (1), -the mandrel being constructed to be dismountable and having a helical groove (2) on its cylindrical surface into which the tube (3) is pressed in by means of movable rollers (4, 5) when the mandrel (1) is turned, and the helical tube being withdrawn from the dismantled mandrel, reduced in diameter, characterised in that the rollers (4, 5) are connected to a feed sleeve (12) surrounding the mandrel (1), the sleeve (12) remaining resistant to rotation when the mandrel is rotated and being moved axially.

2. Process according to Claim 1, characterised in that the tube (3) is pressed into the helical groove (2) at ambient temperature.

3. Apparatus for producing a helical tube from a straight tube (3), with a rotatable, dismountable mandrel (1) which is provided on its cylindrical surface with a helical groove (2), and with movable rollers (4, 5) for pressing the tube into the helical groove, characterised in that the rollers (4, 5) are connected to a feed sleeve (12) surrounding the mandrel (1) positioned so as to be resistant to rotation and movable axially.

4. Apparatus according to Claim 3, characterised in that the rollers (4, 5) for pressing in the tube (3) are attached to a connecting rail (10) so as to be rotatable and the connecting rail is connected fixedly to the feed sleeve (12).

5. Apparatus according to Claim 3 or 4, characterised in that the feed sleeve (12) has slide bearings (13) on the inside which run in the helical groove (2).

6. Apparatus according to Claim 4, characterised in that the connecting rail (10) is guided along a fixed support rail (18).

## Revendications

1. Procédé de fabrication d'un tube de forme hélicoïdale à partir d'un tube (3) rectiligne qui est enroulé hélicoidalement sur un mandrin (1) usiné au tour, le mandrin pouvant être désassemblé et comportant sur sa surface cylindrique une gorge hélicoïdale (2) dans laquelle le tube (3) est refoulé au moyen de galets déplaçables (4, 5) alors que le mandrin (1) est entraîné en rotation, et le tube de forme hélicoïdale étant retiré du mandrin désassemblé, dont le diamètre est réduit, caractérisé en ce que les galets (4, 5) sont reliés à un manchon d'avance (12) entourant le mandrin (1), le manchon (12) étant maintenu fixe en rotation et étant déplacé axialement pendant que le mandrin tourne.

2. Procédé suivant la revendication 1, caractérisé en ce qu'il consiste à refouler le tube (3) ayant la température ambiante dans la gorge hélicoïdale (2).

3. Dispositif de fabrication d'un tube de forme hélicoïdale à partir d'un tube (3) rectiligne, comprenant un mandrin (1) tournant, susceptible d'être désassemblé et dont la surface cylindrique est munie d'une gorge hélicoïdale (2) et de galets (4, 5) coulissants pour refouler le tube dans la gorge hélicoïdale, caractérisé en ce que les galets (4, 5) sont reliés à un manchon d'avance (12) entourant le mandrin (1) monté fixe en rotation et coulissant axialement.

4. Dispositif suivant la revendication 3, caractérisé en ce que les galets (4, 5) destinés à refouler le tube (3) sont montés tournants sur un rail de liaison (10), et le rail de liaison est relié rigidement au manchon d'avance (12).

5. Dispositif suivant la revendication 3 ou 4, caractérisé en ce que le manchon d'avance (12) comporte, sur sa face intérieure, des billes de glissement (13) qui roulent dans la gorge hélicoïdale (2).

6. Dispositif suivant la revendication 4, caractérisé en ce que le rail de liaison (10) est guidé le long d'un rail d'appui (18) fixe.
